# EUROPÄISCHE PATENTSCHRIFT

(11) **EP 3 728 748 B1**
(45) Veröffentlichungstag und Bekanntmachung des Hinweises auf die Patenterteilung: **26.06.2024**
(21) Anmeldenummer: 18833214.2
(22) Anmeldetag: 19.12.2018
(51) Int. Cl.: E03D 5/10, E03D 1/14

(54) **MEHRMENGEN-SPÜLSYSTEM**
MULTI-VOLUME FLUSHING SYSTEM
SYSTÈME DE RINÇAGE À PLUSIEURS VOLUMES

(30) Priorität: 20.12.2017 CH 15732017
(43) Veröffentlichungstag der Anmeldung: 28.10.2020
(73) Patentinhaber: Viega Technology GmbH & Co. KG, 57439 Attendorn (DE)
(72) Erfinder: OBRIST, Roland, 7412 Scharans (CH); LANTER, Joshua, 6403 Küssnacht am Rigi (CH)
(74) Vertreter: Troesch Scheidegger Werner AG
(86) Internationale Anmeldenummer: PCT/EP2018/086016
(87) Internationale Veröffentlichungsnummer: WO 2019/122038

(56) Entgegenhaltungen:
- EP-A1- 3 064 664
- WO-A1-2009/124866
- WO-A2-2010/108295
- DE-A1-102016 002 952
- DE-U1- 29 918 335
- JP-A- 2004 257 095

## Beschreibung

### TECHNISCHES GEBIET

Die vorliegende Erfindung betrifft ein Mehrmengen-Spülsystem für Toiletten gemäss dem Oberbegriff von Anspruch 1.

### STAND DER TECHNIK

Aus der WO 2009/124866 ist eine Mehrmengen-Spülsystem-Toilette bekannt, bei welcher mit einem im Wasser des Auffangbeckens angeordneten Schallsensor die Geräusche erfasst werden, welche durch das Einbringen von Stoffen in die Toilette entstehen. Eine zentrale Prozessoreinheit wertet die vom Schallsensor erfassten Druckschwankungen aus und aktiviert dementsprechend eine Spülung. Die Anordnung des Schallsensors im Wasser hat den Nachteil, dass der Schallsensor oder die am Schallsensor angeordnete Schallführung zur Verunreinigung neigt. Zudem ist der Ort ungünstig bezüglich der Montage und der Wartung.

Die EP 3 064 664 offenbart ein Spülsystem für Toiletten, bei welchem ein Mikrophon ausserhalb des sich in der Toilettenschüssel befindlichen Wassers angeordnet ist, beispielsweise in einer Seitenwand der Toilettenschüssel, in einer sich oberhalb der Toilettenschüssel befindlichen Steuerplatte oder in einem an die Toilette angeschlossenem Spülwasserreservoir.

Die DE 10 2016 002 952 offenbart ein Spülsystem für Toiletten, bei welchem ein Mikrophon in einer Seitenwand der Toilettenschüssel angeordnet ist.

Die DE 299 18 335 offenbart ein Spülsystem für Toiletten, bei welchem ein Ultraschallsensor innerhalb des Siphons oder an dessen Aussenwand angeordnet ist.

Bei den zuvor beschriebenen Spülsystemen für Toiletten werden die Mikrophone, bzw. der Ultraschallsensor zum Erfassen von Schwingungen verwendet, welche durch in die Toilette eingebrachte Stoffe versursacht werden, auf Grund derer die Spülwassermenge bestimmt wird.

### BESCHREIBUNG DER ERFINDUNG

Eine Aufgabe der vorliegenden Erfindung besteht darin, ein verbessertes Mehrmengen-Spülsystem bereitzustellen, bei welchem die obengenannten Nachteile vermieden werden.

Diese Aufgabe wird durch ein Mehrmengen-Spülsystem mit den Merkmalen des Anspruchs 1 gelöst. Weitere Ausführungsformen des Mehrmengen-Spülsystems, einer Mehrmengen-Spülsystem-Toilette, sowie ein Verfahren zum Entscheiden der Spülwassermenge in einem Mehrmengen-Spülsystem sind durch die Merkmale von weiteren Ansprüchen definiert.

Ein erfindungsgemässes Mehrmengen-Spülsystem umfasst eine verschliessbare Spülwasserzufuhr, welche an eine Toilettenschüssel anschliessbar ist, eine Benutzerbetätigung und eine mit der Benutzerbetätigung gekoppelte Spülvorgangauslösung, mit welcher die Spülleitung freigegeben oder verschlossen werden kann. Das Mehrmengen-Spülsystem umfasst zudem mindestens einen ausserhalb des Wassers eines Auffangbeckens angeordneten Schwingungsdetektor zum Erfassen von Schwingungen, welche durch in die Toilette eingebrachte Stoffe verursacht werden und eine zentrale Prozessoreinheit, mit welcher die Benutzerbetätigung, die Spülvorgangauslösung und der Schwingungsdetektor elektronisch wirkverbunden sind, wobei ein in der zentralen Prozessoreinheit aktivierte Software die zentrale Prozessoreinheit befähigt, die vom Schwingungsdetektor erfassten Schwingungen auszuwerten, um entsprechend der Auswertung die Spülvorgangauslösung zum Auslösen einer Spülung zu aktivieren. Diese Bauweise hat den Vorteil, dass der Schwingungsdetektor weniger verunreinigungsanfällig ist und wesentlich besser zugänglich ist, wodurch sich die Montage und Wartung vereinfacht. Wenn durch die Auswertung der mit dem Schwingungsdetektor gemessenen Schwingungen festgestellt wird, dass es sich bei den in die Toilette eingebrachten Stoffe um eine Flüssigkeit handelt, so wird die Spülvorgangauslösung derart betätigt, dass die Spülleitung kürzer freigegeben wird, wodurch eine kleinere Spülwassermenge freigesetzt wird. Wenn festgestellt wird, dass es sich bei den eingebrachten Stoffen um Festkörper handelt, so wird die Spülleitung länger freigegeben, wodurch eine grössere Spülwassermenge freigesetzt wird. Es ist auch möglich die Prozessoreinheit derart zu programmieren, dass bei der Feststellung von viel in die Toilette eingebrachter Flüssigkeit ebenfalls eine grössere Spülwassermenge freigesetzt werden kann. Es ist möglich die Software der Prozessoreinheit derart zu programmieren, dass die Dauer und/oder Intensität der mit dem Schwingungsdetektor gemessenen Schwingungen in vorbestimmten Spülwassermengen resultieren. Beispielsweise können zwei, drei, vier oder mehr Spülwassermengen vorprogrammiert sein. Beispielsweise kann die Wassermenge, welche bei erkannten Flüssigkeiten freigesetzt wird, einen, zwei, drei oder mehr diskrete Werte umfassen. Alternativ kann sich die Spülwassermenge über einen Bereich kontinuierlich verändern. Dies gilt gleichfalls beim Erkennen von eingebrachten Feststoffen. Nebst den direkt gemessenen Schwingungen, können auch daraus berechnete Kenngrössen, wie beispielsweise Mittelwerte für die Bestimmung der Spülwassermenge verwendet werden. Beim Erkennen von Flüssigkeiten, kann beispielsweis durch die Intensität der gemessenen Schwingung festgestellt werden, ob die Flüssigkeit im Stehen oder im Sitzen in die Toilette eingebracht wird. Diese Feststellung kann genutzt werden, um dem Benutzer einen entsprechenden Hinweis anzugeben. Ebenfalls lässt sich anhand der gemessenen Signale erkennen, ob der Benutzer die Flüssigkeit in oder auf die Toilette abgibt, beispielsweise auf den Toilettenrand. Dem Benutzer kann dann ein entsprechender optischer oder akustischer Hinweis erteilt werden. Das erfindungsgemässe Mehrmengen-Spülsystem lässt sich zusammen mit wandmontierten oder standmontierten Toiletten verwenden. Die Verwendung mit einem wand- oder standmontierten Urinal ist ebenfalls möglich.

Der Schwingungsdetektor ist an der oder zumindest teilweise in der Spülleitung angeordnet. Bei der nicht beanspruchten Anordnung am/im Spülwasserreservoir kann der Schwingungsdetektor schon vormontiert werden, wodurch eine Montage, resp. Verkabelung oder Verbindung vor Ort entfällt. Wenn die Spülleitung mit dem Reservoir vormontierbar ist, so ist bei der Anordnung des Schwingungsdetektors an/in der Spülleitung ebenfalls eine Vormontage des Detektors möglich. Dies verringert den Montageaufwand vor Ort.

In einer Ausführungsform sind der Schwingungsdetektor und/oder die zentrale Prozessoreinheit in der Spülvorgangsauslösung integriert. Dadurch entsteht eine kompakte Einheit, welche wasserdicht verschliessbar ist, wodurch sich die zu dichtenden Flächen reduzieren.

In einer Ausführungsform ist die zentrale Prozessoreinheit an einer elektrischen Stromversorgung angeschlossen, die ausgewählt ist aus einer Gruppe, die ein Stromnetz, eine Batterie, einen Akkumulator, einen Kondensator, einen durch das Nachfüllen des Spülwasserreservoirs angetrieben Generator und eine beliebige Kombination dieser Elemente umfasst. Beispielsweise können fest installierte Toiletten eine netzgebundene Stromversorgung umfassen und mobile Toiletten eine kabellose Stromversorgung.

Die Benutzerbetätigung ist als Anwesenheitsdetektor mit einem Detektorbereich ausgebildet, wobei die in der zentralen Prozessoreinheit aktivierte Software die zentrale Prozessoreinheit befähigt, die Spülvorgangauslösung zum Auslösen einer Spülung zu aktivieren, wenn sich der Benutzer in einem ersten Detektorbereich befindet oder nachdem der Benutzer einen zweiten Detektorbereich verlassen hat. Beispielsweise kann eine Spülung ausgelöst werden, wenn ein Benutzer seine Hand in einen ersten Detektorbereich hält, der sich Wand nah oberhalb der Toilette befindet. Im entsprechenden Wandbereich kann eine optisch erkennbare Markierung vorgesehen sein. Alternativ kann eine Spülung ausgelöst werden, wenn der Benutzer einen zweiten Detektorbereich verlässt, der sich über und/oder vor der Toilette befindet. So kann erkannt werden, wenn ein stehender oder sitzender Benutzer den entsprechenden Bereich verlässt. Der Spülvorgang kann auch zeitverzögert ausgelöst werden, d.h. wenn der Benutzer den Detektorbereich schon eine Zeit lang, beispielsweise einige Sekunden verlassen hat. Somit kann die Spülung erfolgen, wenn der Benutzer den Bereich der Toilette, beispielsweise das Toilettenabteil bereits verlassen hat.

Der Anwesenheitsdetektor umfasst den Schwingungsdetektor. Mit dieser Bauweise wird lediglich ein Detektor benötigt, was die Komplexität des Systems wesentlich reduziert. Beispielsweise kann die Benutzerbetätigung eine Tastfläche umfassen, welche zur Spülung zu berühren ist. Mit dem einen Detektor können zuerst die in die Toilette eingebrachten Stoffe erkannt werden und anschliessend kann die Berührung der Benutzerbetätigung erkannt werden.

In einer Ausführungsform ist die Benutzerbetätigung als Taster ausgebildet, wobei die in der zentralen Prozessoreinheit aktivierte Software die zentrale Prozessoreinheit befähigt, die Spülvorgangauslösung zum Auslösen einer Spülung zu aktivieren, sobald der Benutzer den Taster betätigt. Der Taste kann ein beweglicher oder ortsfester Taster sein. Der bewegliche Taster kann vom Benutzer durch Drücken bewegt werden und der ortsfeste Taster bewegt sich nicht, wenn er gedrückt wird. Beispielsweise ist ein Tastfeld ein ortsfester Taster.

In einer Ausführungsform ist die Benutzerbetätigung als Anwesenheitsdetektor mit einem Detektorbereich ausgebildet und der Taster ist nur zum Auslösen einer Nachspülung verwendbar. Durch den Anwesenheitsdetektor, beispielsweise durch einen Infrarotsensor oder dergleichen, kann erkannt werden, ob sich ein Benutzer im Bereich der Toilette und/oder sich auf der Toilette befindet. Alternativ können Teile des Benutzers, wie beispielsweise eine Hand, in einem bestimmten Bereich erkannt werden. Beispielsweise kann eine Hand in einem Bereich vor einer entsprechenden Wandmarkierung erkannt werden. Im Normalfall spült die Toilette selbstständig, wenn sich ein Benutzer in dem zuvor erwähnten Detektorbereich befindet oder diesen verlässt. Wenn die automatische Spülung nicht das gewünschte Resultat bereitstellt, kann mittels des Tasters eine Nachspülung ausgelöst werden.

In einer Ausführungsform umfasst die zentrale Prozessoreinheit einen Ausgang zum Aktivieren eines Ventilators. Der Ventilator kann aktiviert werden, wenn ein Benutzer die Toilette betritt, wenn er sich schon eine Weile in der Toilette befindet oder wenn er die Toilette verlässt oder bereits eine Weile verlassen hat. Eine zusätzliche Steuerung nur für den Ventilator entfällt dann, wodurch sich Kosten einsparen lassen.

In einer Ausführungsform ist der Schwingungsdetektor ein Beschleunigungssensor oder ein Oberflächendehnungssensor DMS, beispielsweise ein elektrostatischer, elektrodynamischer, elektromagnetischer, piezoelektrischer oder piezoresistiver Schwingungswandler. Diese Sensoren sind kostengünstig, zuverlässig und haben eine lange Lebensdauer.

Eine erfindungsgemässe Mehrmengen-Spülsystem-Toilette umfasst ein Mehrmengen-Spülsystem, wie es vorab beschrieben wurde und eine Toilettenschüssel, welche an der Spülwasserzufuhr des Mehrmengen-Spülsystems angeschlossen ist.

In einer nicht beanspruchten Ausführungsform ist der Schwingungsdetektor an oder zumindest teilweise in der Toilettenschüssel angeordnet. Hierdurch verkürzt sich die Distanz vom Ort der Schallerzeugung bis zum Schallempfangenden Schwingungsdetektor, wodurch sich die Dämpfungseffekte auf das Schall-, bzw. Schwingungssignal verringern.

In einer Ausführungsform umfasst die Mehrmengen-Spülsystem-Toilette zudem ein Ablaufrohr, welches an der Toilettenschüssel angeschlossen ist.

In einer nicht beanspruchten Ausführungsform ist der Schwingungsdetektor am oder zumindest teilweise im Ablaufrohr angeordnet.

In einer Ausführungsform umfasst die Mehrmengen-Spülsystem-Toilette zudem einen Vibrations- oder Schallgeber, mit welchem vorbestimmte Schallmuster erzeugbar sind. Beispielsweise kann ein Knackfrosch verwendet werden, um eine Spülung auszulösen und/oder um einen Ventilator anzustellen.

Ein erfindungsgemässes Verfahren zum Entscheiden der Spülwassermenge in einem zuvor beschriebenen Mehrmengen-Spülsystem oder einer zuvor beschriebenen Mehrmengen-Spülsystem-Toilette umfasst die Schritte:
- Erfassen und Umwandeln in Druckschwankungs-Signale der Geräusche im Wasser des Auffangbeckens, welche durch in die Toilette eingebrachte Stoffe verursacht werden, mit dem mindestens einen Schwingungsdetektor;
- Auswerten der Druckschwankungs-Signale mit der zentralen Prozessoreinheit;
- Festlegen eines Spülvolumens aufgrund der ausgewerteten Druckschwankungs-Signale mit der zentralen Prozessoreinheit;
- Auslösen einer Spülung mit der Benutzerbetätigung; und
- Freigeben des festgelegten Spülvolumens mit der Spülvorgangsauslösung.

In einer Ausführungsform wird das Spülvolumen automatisch von der zentralen Prozessoreinheit aus einer Gruppe ausgewählt, die ein grosses, ein mittleres und ein kleines Spülvolumen, beispielsweise mit einem Volumen von 2 Litern, 4 Litern oder 6 Litern, umfasst.

In einer Ausführungsform umfasst das Verfahren weiter den Schritt:
- Manuelles Auslösen einer Nachspülung.

### KURZE BESCHREIBUNG DER FIGUREN

Ausführungsbeispiele der vorliegenden Erfindung werden nachstehend anhand von Figuren noch näher erläutert. Diese dienen lediglich zur Erläuterung und sind nicht einschränkend auszulegen. Es zeigen
Fig. 1 eine nicht beanspruchte Mehrmengen-Spülsystem-Toilette; und
Fig. 2 eine schematische Darstellung einer Schallmessung.

### DETAILLIERTE BESCHREIBUNG DER ERFINDUNG

Die Figur 1 zeigt eine nicht beanspruchte Mehrmengen-Spülsystem-Toilette 1, welche ein Mehrmengen-Spülsystem und eine Toilettenschüssel 2 umfasst. Das Mehrmengen-Spülsystem umfasst eine verschliessbare Spülwasserzufuhr 7, 8 mit einem Spülwasserreservoir 7 und einer Spülleitung 8, wobei die Spülleitung 8 das Spülwasserreservoir 7 mit der Toilettenschüssel 2 verbindet. Die Toilettenschüssel 2 umfasst ein Auffangbecken 4 und einen Siphon 5. An der Toilettenschüssel 2 ist ein Ablaufrohr 6 angeschlossen, durch welches das Schmutzwasser in die Kanalisation ablaufen kann. Dargestellt ist eine an einer Wand montierte Toilettenschüssel 2 bei welcher die Spülleitung 8 und das Ablaufrohr 6 von hinter der Wand im Wesentlichen horizontal zur Toilettenschüssel 2 geführt sind. Im Bereich des Spülwasserreservoirs 7 ist die Spülleitung 8 durch eine Spülvorgangauslösung 10 vollständig verschliessbar. Durch die Öffnungsdauer der Spülvorgangauslösung kann die Spülwassermenge festgelegt werden. Die Öffnungsdauer wird in eine zentrale Prozessoreinheit CPU 12 festgelegt. Die Festlegung der Öffnungsdauer erfolgt auf der Grundlage von Schwingungen, welche mit einem Schwingungsdetektor 16 erfasst werden können und mit der CPU 12 ausgewertet werden können. Die CPU 12 ist mit der Spülvorgangauslösung 10, dem Schwingungsdetektor 16 und einer Benutzerbetätigung 9 elektrisch wirkverbunden. Bei einem erfindungsgemässen und beanspruchten Mehrmengen-Spülsystem ist der Schwingungsdetektor, nicht wie dargestellt, an der oder zumindest teilweise in der Spülleitung 8 angeordnet. Über eine Stromversorgung wird das Mehrmengen-Spülsystem, bzw. die CPU 12 mit elektrischer Energie versorgt. Durch die Betätigung der Benutzerbetätigung 9 kann die Freigabe der Spülleitung 8 durch die Spülvorgangauslösung 10 veranlasst werden. Die Betätigung kann durch Berührung oder berührungslos erfolgen. Beispielsweise kann ein beweglicher Drucktaster oder eine ortsfeste Druckfläche als Benutzerbetätigung 9 mit Berührung verwendet werden. Berührungslose Benutzerbetätigungen 9 können einen wandnahen ersten Bereich 90 oder einen toilettenschüsselnahen zweiten Bereich 91 umfassen. Der erste Bereich 90 ist nahe einer entsprechenden Markierung an der Wand angeordnet. Die Markierung ist beispielsweise ein Hinweisschild mit einer Beschriftung oder einem Piktogramm. Der zweite Bereich 91 ist oberhalb und/oder vor der Toilettenschüssel 2 angeordnet. Im Bereich der Mehrmengen-Spülsystem-Toilette 1 ist ein Ventilator 20 angeordnet.

Die Figur 2 zeigt eine schematische Darstellung einer Schallmessung, wie sie mittels eines Oszilloskops, an welches ein Schwingungsdetektor 16 angeschlossen werden kann, visualisiert werden kann. Es fällt sofort auf, dass eine Flüssigkeit 21 eine Signalfolge mit geringer Amplitude bewirkt, und dass ein Feststoff 22 ein Einzelsignal mit viel höherer Amplitude auslöst. Somit kann das Einbringen von Flüssigkeiten 21 vom Einbringen von Feststoffen 22 in das Auffangbecken 4 einer Toilettenschüssel 2 eindeutig unterschieden werden. Dies ist auch selbst dann der Fall, wenn das jeweilige Gesamtvolumen identisch ist.

### BEZUGSZEICHENLISTE

| | | | |
|---|---|---|---|
| 1 | Mehrmengen-Spülsystem-Toilette | 10 | Spülvorgangauslösung |
| | | 12 | CPU |
| 2 | Toilettenschüssel | 16 | Schwingungsdetektor |
| 3 | Wasser | 20 | Ventilator |
| 4 | Auffangbecken | 21 | Flüssigkeit |
| 5 | Siphon | 22 | Feststoff |
| 6 | Ablaufrohr | 90 | erster Bereich |
| 7 | Spülwasserreservoir | 91 | zweiter Bereich |
| 8 | Spülleitung | | |
| 9 | Benutzerbetätigung | | |

## Patentansprüche

1. Ein Mehrmengen-Spülsystem umfassend:
- eine verschliessbare Spülwasserzufuhr (7, 8) mit einer Spülleitung (8), welche an eine Toilettenschüssel (2) anschliessbar ist;
- eine Benutzerbetätigung (9);
- eine mit der Benutzerbetätigung (9) gekoppelte Spülvorgangauslösung (10), mit welcher die Spülleitung (8) freigegeben oder verschlossen werden kann;
- mindestens einen Schwingungsdetektor (16); und
- eine zentrale Prozessoreinheit (12), mit welcher die Benutzerbetätigung (9), die Spülvorgangauslösung (10) und der Schwingungsdetektor (16) elektronisch wirkverbunden sind,
wobei eine in der zentralen Prozessoreinheit (12) aktivierte Software die zentrale Prozessoreinheit (12) befähigt, die Spülvorgangauslösung (10) zum Auslösen einer Spülung zu aktivieren, wenn sich der Benutzer in einem ersten Detektorbereich (90) befindet oder nachdem der Benutzer einen zweiten Detektorbereich (91) verlassen hat;
**dadurch gekennzeichnet, dass** der Schwingungsdetektor (16) ausgebildet ist, um Schwingungen zu erfassen, welche durch in eine bei Gebrauch angeschlossene Toilettenschüssel eingebrachte Stoffe verursacht werden und ausgebildet ist, um als Anwesenheitsdetektor die Anwesenheit eines Benutzers im ersten Detektorbereich (90) und um als Anwesenheitsdetektor die Anwesenheit eines Benutzers im zweiten Detektorbereich (91) zu erfassen und dass der Schwingungsdetektor (16) an der Spülleitung (8) oder zumindest teilweise in der Spülleitung (8) angeordnet ist.

2. Das Mehrmengen-Spülsystem gemäss Anspruch 1, wobei die zentrale Prozessoreinheit (12) in der Spülvorgangsauslösung (10) integriert ist.

3. Das Mehrmengen-Spülsystem gemäss Anspruch 1, wobei die Spülwasserzufuhr (7, 8) ein Spülwasserreservoir (7) umfasst, und wobei die Spülleitung (8) das Spülwasserreservoir (7) im montierten Zustand mit der Toilettenschüssel (2) verbindet.

4. Das Mehrmengen-Spülsystem gemäss einem der vorangehenden Ansprüche, wobei die zentrale Prozessoreinheit (12) an einer elektrischen Stromversorgung angeschlossen ist, die ausgewählt ist aus einer Gruppe, die ein Netz, eine Batterie, einen Akkumulator, einen Kondensator, einen durch das Nachfüllen des Spülwasserreservoirs (7) angetrieben Generator und eine beliebige Kombination dieser Elemente umfasst.

5. Das Mehrmengen-Spülsystem gemäss einem der vorangehenden Ansprüche, wobei die Benutzerbetätigung (9) als Taster ausgebildet ist, wobei die in der zentralen Prozessoreinheit (12) aktivierte Software die zentrale Prozessoreinheit (12) befähigt, die Spülvorgangauslösung (10) zum Auslösen einer Spülung zu aktivieren, sobald der Benutzer den Taster betätigt.

6. Das Mehrmengen-Spülsystem gemäss Anspruch 1, wobei der Taster nur zum Auslösen einer Nachspülung verwendbar ist.

7. Das Mehrmengen-Spülsystem gemäss einem der vorangehenden Ansprüche, wobei die zentrale Prozessoreinheit (12) einen Ausgang zum Aktivieren eines Ventilators (20) umfasst.

8. Das Mehrmengen-Spülsystem gemäss einem der vorangehenden Ansprüche, wobei der Schwingungsdetektor (16) ein Beschleunigungssensor oder ein Oberflächendehnungssensor DMS ist, beispielsweise ein elektrostatischer, elektrodynamischer, elektromagnetischer, piezoelektrischer oder piezoresistiver Schwingungswandler.

9. Eine Mehrmengen-Spülsystem-Toilette (1) umfassend:
- ein Mehrmengen-Spülsystem gemäss einem der vorangehenden Ansprüche; und
- eine Toilettenschüssel (2), welche an der Spülleitung (8) der Spülwasserzufuhr (7, 8) angeschlossen ist.

10. Die Mehrmengen-Spülsystem-Toilette (1) gemäss Anspruch 9, zudem umfassend:
- ein Ablaufrohr (6), welches an der Toilettenschüssel (2) angeschlossen ist.

11. Die Mehrmengen-Spülsystem-Toilette (1) gemäss Anspruch 9 oder 10, zudem umfassend:
- einen Vibrations- oder Schallgeber, mit welchem vorbestimmte Schallmuster erzeugbar sind.

12. Ein Verfahren zum Entscheiden der Spülwassermenge in einem Mehrmengen-Spülsystem oder in einer Mehrmengen-Spülsystem-Toilette, umfassend die Schritte:
- Bereitstellen eines Mehrmengen-Spulsystems gemäss einem der Ansprüche 1 bis 8 oder einer Mehrmengen-Spülsystem-Toilette (1) gemäss einem der Ansprüche 9 bis 11;
- Erfassen und Umwandeln in Druckschwankungs-Signale der Geräusche im Wasser (3) des Auffangbeckens (4), welche durch in die Toilette eingebrachte Stoffe verursacht werden, mit dem mindestens einen Schwingungsdetektor (16) ;
- Auswerten der Druckschwankungs-Signale mit der zentralen Prozessoreinheit (12);
- Festlegen eines Spülvolumens aufgrund der ausgewerteten Druckschwankungs-Signale mit der zentralen Prozessoreinheit (12);
- Auslösen einer Spülung mit der Benutzerbetätigung (9); und
- Freigeben des festgelegten Spülvolumens mit der Spülvorgangsauslösung (10).

13. Das Verfahren gemäss Anspruch 12, wobei das Spülvolumen automatisch von der zentralen Prozessoreinheit (12) aus einer Gruppe ausgewählt wird, die ein grosses, ein mittleres und ein kleines Spülvolumen, beispielsweise mit einem Volumen von 2 Litern, 4 Litern oder 6 Litern, umfasst.

14. Das Verfahren gemäss Anspruch 12 oder 13, weiter umfassend den Schritt:
- Manuelles Auslösen einer Nachspülung.

## Claims

1. A multi-volume flushing system comprising:
- a closable flushing water supply (7, 8) with a flush line (8) connectable to a toilet bowl (2);
- a user actuation (9);
- a flushing process trigger (10) coupled to the user actuation (9), with which the flush line (8) can be released or closed;
- at least one vibration detector (16); and
- a central processor unit (12), to which the user actuation (9), the flushing process trigger (10) and the vibration detector (16) are electronically operatively connected,
wherein software that can be activated in the central processing unit (12) enables the central processing unit (12) to activate the flushing process trigger (10) to initiate a flushing when the user is in a first detector area (90) or after the user has left a second detector area (91);
**characterized in that** the vibration detector (16) is configured to detect vibrations which are caused by substances introduced into a toilet bowl connected during use and is configured to detect the presence of a user in the first detector area (90) as a presence detector and to detect the presence of a user in the second detector area (91) as a presence detector, and **in that** the vibration detector (16) is arranged on the flushing line (8) or at least partially in the flushing line (8).

2. The multi-volume flushing system according to claim 1, wherein the central processor unit (12) is integrated in the flushing process trigger (10).

3. The multi-volume flushing system according to claim 1, wherein the flushing water supply (7, 8) comprises a flushing water reservoir (7), and wherein the flushing line (8) connects the flushing water reservoir (7) to the toilet bowl (2) in the assembled state.

4. The multi-volume flushing system according to one of the preceding claims, wherein the central processor unit (12) is connected to an electrical power supply, which is selected from a group comprising of a network, a battery, an accumulator, a capacitor, a generator powered by the refilling of the flushing water reservoir (7) and any combination of these elements.

5. The multi-volume flushing system according to one of the preceding claims, wherein the user actuation (9) is designed as a button, wherein the software activated in the central processor unit (12) enabling the central processor unit (12) to activate the flushing process trigger (10) to trigger a flushing activates as soon as the user presses the button.

6. The multi-volume flushing system according to claim 1, wherein the button can only be used to trigger a post-flushing.

7. The multi-volume flushing system according to one of the preceding claims, wherein the central processor unit (12) comprises an output for activating a fan (20).

8. The multi-volume flushing system according to one of the preceding claims, wherein the vibration detector (16) is an acceleration sensor or a surface strain sensor DMS, for example an electrostatic, electrodynamic, electromagnetic, piezoelectric or piezoresistive vibration transducer.

9. A multi-volume flushing system toilet (1) comprising:
- a multi-volume flushing system according to one of the preceding claims; and
- a toilet bowl (2) which is connected to the flushing line (8) of the flushing water supply (7, 8).

10. The multi-volume flushing system toilet (1) according to claim 9, further comprising:
- a drainpipe (6) which is connected to the toilet bowl (2) .

11. The multi-volume flushing system toilet (1) according to claim 9 of 10, further comprising:
- a vibration or sound generator with which predetermined sound patterns can be generated.

12. A method for deciding the amount of flushing water in a multi-volume flushing system or in a multi-volume flushing system toilet, comprising the steps:
- providing a multi-volume flushing system according one of claims 1 to 8 or a multi-volume flushing system toilet according to one of claims 9 to 11;
- detecting and conversing into pressure fluctuation signals of the noises in the water (3) of the collecting basin (4), which are caused by substances introduced into the toilet, with the at least one vibration detector (16);
- evaluating the pressure fluctuation signals with the central processor unit (12);
- determining a flush volume based on the evaluated pressure fluctuation signals with the central processor unit (12);
- triggering a flushing with the user actuation (9); and
- releasing the specified flushing volume with the flushing process trigger (10).

13. The method according to claim 12, wherein the flushing volume is automatically selected by the central processor unit (12) from a group comprising a large, a medium and a small flushing volume, for example with a volume of 2 litres, 4 litres or 6 litres.

14. The method according to claim 12 or 13, further comprising the step:
- manual triggering of a flushing.

## Revendications

1. Un système de rinçage à plusieurs volumes comprenant :
- une alimentation en eau de rinçage (7, 8) pouvant être fermée, avec une conduite de rinçage (8) qui peut être raccordée à une cuvette de toilettes (2) ;
- un actionnement par l'utilisateur (9) ;
- un déclenchement de l'opération de rinçage (10) couplé à l'actionnement par l'utilisateur (9), avec lequel la conduite de rinçage (8) peut être libérée ou fermée ;
- au moins un détecteur de vibrations (16) ; et
- une unité centrale de traitement (12), avec laquelle l'actionnement par l'utilisateur (9), le déclenchement de l'opération de rinçage (10) et le détecteur de vibrations (16) sont reliés fonctionnellement par voie électronique,
dans lequel un logiciel activé dans l'unité centrale de traitement (12) permet à l'unité centrale de traitement (12) d'activer le déclenchement de l'opération de rinçage (10) pour déclencher un rinçage lorsque l'utilisateur se trouve dans une première zone de détection (90) ou après que l'utilisateur a quitté une deuxième zone de détection (91) ;
**caractérisé en ce que** le détecteur de vibrations (16) est conçu pour détecter des vibrations provoquées par des substances introduites dans une cuvette de toilettes raccordée lors de l'utilisation et est conçu pour détecter, en tant que détecteur de présence, la présence d'un utilisateur dans la première zone de détection (90) et pour détecter, en tant que détecteur de présence, la présence d'un utilisateur dans la deuxième zone de détection (91), et **en ce que** le détecteur de vibrations (16) est disposé sur la conduite de rinçage (8) ou au moins partiellement dans la conduite de rinçage (8).

2. Le système de rinçage à plusieurs volumes selon la revendication 1, dans lequel l'unité centrale de traitement (12) est intégrée dans le déclenchement de l'opération de rinçage (10).

3. Le système de rinçage à plusieurs volumes selon la revendication 1, dans lequel l'alimentation en eau de rinçage (7, 8) comprend un réservoir d'eau de rinçage (7), et dans lequel la conduite de rinçage (8) relie le réservoir d'eau de rinçage (7) à l'état monté à la cuvette de toilettes (2).

4. Le système de rinçage à plusieurs volumes selon l'une des revendications précédentes, dans lequel l'unité centrale de traitement (12) est connectée à une alimentation électrique choisie dans un groupe comprenant un réseau, une batterie, un accumulateur, un condensateur, un générateur entraîné par le remplissage du réservoir d'eau de rinçage (7) et toute combinaison de ces éléments.

5. Le système de rinçage à plusieurs volumes selon l'une des revendications précédentes, dans lequel l'actionnement par l'utilisateur (9) est conçu comme un bouton-poussoir, le logiciel activé dans l'unité centrale de traitement (12) permettant à l'unité centrale de traitement (12) d'activer le déclenchement de l'opération de rinçage (10) pour déclencher un rinçage dès que l'utilisateur actionne le bouton-poussoir.

6. Le système de rinçage à plusieurs volumes selon la revendication 1, dans lequel le bouton-poussoir ne peut être utilisé que pour déclencher un post-rinçage.

7. Le système de rinçage à plusieurs volumes selon l'une des revendications précédentes, dans lequel l'unité centrale de traitement (12) comprend une sortie pour activer un ventilateur (20).

8. Le système de rinçage à plusieurs volumes selon l'une des revendications précédentes, dans lequel le détecteur de vibrations (16) est un capteur d'accélération ou un capteur de dilatation de surface DMS, par exemple un transducteur de vibrations électrostatique, électrodynamique, électromagnétique, piézoélectrique ou piézorésistif.

9. Une toilette à système de rinçage à plusieurs volumes (1) comprenant :
- un système de rinçage à plusieurs volumes selon l'une des revendications précédentes ; et
- une cuvette de toilettes (2) qui est raccordée à la conduite de rinçage (8) de l'alimentation en eau de rinçage (7, 8).

10. La toilette à système de rinçage à plusieurs volumes (1) selon la revendication 9, comprenant en outre :
- une conduite d'évacuation (6) qui est raccordé à la cuvette de toilettes (2).

11. La toilette à système de rinçage à plusieurs volumes (1) selon la revendication 9 ou 10, comprenant en outre :
- un générateur de vibrations ou de sons permettant de générer des motifs sonores prédéterminés.

12. Un procédé pour décider de la quantité d'eau de rinçage dans un système de rinçage à plusieurs volumes ou dans des toilettes à système de de rinçage à plusieurs volumes, comprenant les étapes consistant à :
- Fournir un système de rinçage à plusieurs volumes selon l'une des revendications 1 à 8 ou des toilettes à système de rinçage à plusieurs volumes (1) selon l'une des revendications 9 à 11 ;
- Détecter et convertir en signaux de variation de pression les bruits dans l'eau (3) de la cuvette de réception (4) provoqués par les matières introduites dans les toilettes, à l'aide du au moins un détecteur de vibrations (16) ;
- Évaluer des signaux de fluctuation de pression avec l'unité centrale de traitement (12) ;
- Déterminer un volume de rinçage sur la base des signaux de variation de pression évalués avec l'unité centrale de traitement (12) ;
- Déclencher un rinçage avec l'actionnement par l'utilisateur (9) ; et
- Libérer le volume de rinçage fixé avec le déclenchement de l'opération de rinçage (10).

13. Le procédé selon la revendication 12, dans lequel le volume de rinçage est sélectionné automatiquement par l'unité centrale de traitement (12) dans un groupe comprenant un grand volume de rinçage, un volume moyen de rinçage et un petit volume de rinçage, par exemple avec un volume de 2 litres, 4 litres ou 6 litres.

14. Le procédé selon la revendication 12 ou 13, comprenant en outre l'étape :
- Déclenchement manuel d'un post-rinçage.
